# EUROPÄISCHE PATENTSCHRIFT

(11) **EP 1 273 204 B1**
(45) Veröffentlichungstag und Bekanntmachung des Hinweises auf die Patenterteilung: **11.08.2004**
(21) Anmeldenummer: 01929489.1
(22) Anmeldetag: 02.04.2001
(51) Int. Cl.: H04R 23/00, H04R 7/14

(54) **AKUSTISCHER WANDLER FÜR BREITBAND-LAUTSPRECHER ODER KOPFHÖRER**
ACOUSTIC TRANSDUCER FOR BROAD-BAND LOUDSPEAKERS OR HEADPHONES
TRANSDUCTEUR ACOUSTIQUE POUR HAUT-PARLEUR LARGE BANDE OU ECOUTEUR

(30) Priorität: 04.04.2000 DE 10018032; 04.04.2000 DE 10018033
(43) Veröffentlichungstag der Anmeldung: 08.01.2003
(73) Patentinhaber: Leibniz-Institut für Neurobiologie, 39118 Magdeburg (DE)
(72) Erfinder: BAUMGART, Frank, 39116 Magdeburg (DE); KAULISCH, Thomas, 13405 Berlin (DE)
(74) Vertreter: Hengelhaupt, Jürgen, Dipl.-Ing.
(86) Internationale Anmeldenummer: PCT/EP2001/003720
(87) Internationale Veröffentlichungsnummer: WO 2001/076320

(56) Entgegenhaltungen:
- DE-C- 19 727 657
- US-A- 3 636 278
- US-A- 4 689 565
- PATENT ABSTRACTS OF JAPAN vol. 005, no. 176 (E-081), 12. November 1981 (1981-11-12) -& JP 56 100600 A (SEIKO INSTR & ELECTRONICS LTD), 12. August 1981 (1981-08-12)

## Beschreibung

Die Erfindung betrifft einen akustischen Wandler für Breitband-Lautsprecher oder magnetlose, elektrodynamische Kopfhörer zur Schallerzeugung zur Verwendung im homogenen und/oder inhomogenen Magnetfeld eines Magnetresonanztomographen.

Die Erzeugung von Schall, insbesondere mit streng definierten Eigenschaften und in hoher Qualität wie z.B. Musik, Sprache und Antischall, ist in Bereichen mit starken Magnetfeldern problematisch, da herkömmliche elektrodynamische Lautsprecher oder in Kopfhörern angeordnete akustische Wandler in solchen Umgebungen starken Kräften ausgesetzt sind und zusätzlich die auf dem starken Magnetfeld beruhende Anwendung stören können. Moderne Methoden der Kernspintomographie zur bildlichen Darstellung von z. B. Hirnleistungs- und Herzfunktionsstörungen sind durch ihre hohen Schallemissionen, denen im niederfrequenten Bereich durch passive Maßnahmen nur unzureichend begegnet werden kann, in Anwendung und klinischer Verbreitung eingeschränkt (Zeitschrift "British Journal of Radiology", Jahrgang 1994, Heft 67, Seiten 413 bis 415; Zeitschrift "Radiology", Jahrgang 1994, Heft 191, Seiten 91 bis 93 in Verbindung mit der "Empfehlung der Strahlenschutzkommission, verabschiedet in der 131. Sitzung am 22. Juni 1995", Seite 17). Auch unterhalb der gesetzlichen Grenzwerte stellen die Schallemissionen eine Reduzierung von Patientenkomfort und Kommunikationsmöglichkeiten und damit der Patientensicherheit dar. Aktive Lärmbekämpfung ("Antischall") stellt ein aussichtsreiches Verfahren zur Reduzierung der Schallemissionen von MRT-Anlagen dar (Zeitschrift "Radiology" Jahrgang 1989, Heft 173, Seiten 549 bis 550 und Zeitschrift "Proceedings of the Society of Magnetic Resonance" Jahrgang 1995, Heft 2, Seite 1223). Eine wirksame Störgeräuschauslöschung ist für Frequenzen bis etwa 1 kHz aber nur möglich, wenn der Antischallautsprecher einen sehr geringen räumlichen Abstand zur Störgeräuschquelle (dem Gradientenrohr innerhalb des MRT-Magneten) hat und der Antischallautsprecher das akustische Feld der Störquelle spiegeln kann.

Es ist bisher kein mit Magnetresonanztomographen kompatibler Schallerzeuger beschrieben worden, der diese Forderungen im ausreichenden Maße erfüllt.

Bisher für die Lärmbekämpfung unmittelbar im Tomographen konzipierte Lautsprecher, welche den inhomogenen Anteil des Magnetfeldes zur elektrodynamischen Kopplung ausnutzen, sind bauartbedingt nur bis zu Tonhöhen von ca. 1 kHz geeignet und können zudem nicht im homogenen Bereich des Magnetfeldes installiert werden (DE 197 27 657 C1).
Anordnungen zur Auslöschung von Schallwellen, basierend auf dem Prinzip der Erzeugung eines um 180° phasenverschobenen Signals, sind vielfach auch außerhalb der Magnetresonanztomographie beschrieben worden (DE 195 28 888 A 1), können jedoch im Bereich der Magnetresonanztomographie aufgrund der dort vorliegenden Gegebenheiten nicht verwandt werden.

Frühere Entwicklungen von Störgeräuschunterdrückungssystemen in der Magnetresonanztomographie beschränken sich auf die Störgräuschverminderung zur Verbesserung der Patientenüberwachung außerhalb des Magnetresonanztomographen, in einem vom Magnetresonanztomographen akustisch isolierten Kontrollraum. Hierbei wird zudem kein Antischall erzeugt, sondern ein durch Verwendung geeigneter adaptiver Filter um das Störsignal vermindertes Signal mit einem herkömmlichen Lautsprecher innerhalb des magnetfeldfreien Kontrollraumes ausgegeben (EP 0 655 730 A1).

Ein zur Verwendung innerhalb des homogenen Teils des Magnetfeldes eines Magnetresonanztomographen geeigneter elektrodynamischer Lautsprecher ohne eigenen Magneten unter Verwendung ferromagnetischer Feldinhomogenisierer sowie von Schlauchleitersystemen zur Weiterleitung des erzeugten Schalls ist bereits beschrieben worden (US 005 450 499 A). Dieser liefert jedoch aufgrund des verwendeten Schlauchleitersystems weder die zur Erzeugung von Antischall erforderlichen Schalldrücke über das benötigte Frequenzband in definierter Phasenlage, noch erlaubt die Verwendung von wesentlichen ferromagnetischen Bauteilen die unbedingt zu fordernde gefahrlose Handhabung in von Magnetfeldern durchdrungenen Räumen. Desweiteren entstehen bei Verwendung ferromagnetischer Bauteile innerhalb des ursprünglich homogenen Teils des Magnetfeldes durch die lokale Erzeugung nichtdefinierter Magnetfeldinhomogenitäten Interferenzen mit der Bildgebung.

Das auch der Erfindung zugrunde liegende Verdrängerprinzip wurde bereits an anderer Stelle beschrieben, insbesondere die Verringerung der wirksamen Masse durch Ausbildung von Lufttaschen (DE 2003 950, US 4039044, US 4160883). Die wirksame Masse wird durch den Einsatz einer Membran, welche geeignet angetrieben wird und die in den ausgebildeten Lufttaschen vorhandene Luft verdrängt, vermindert. Das angestrebte große Verhältnis von Breite zu Tiefe der Lufttaschen wird hierbei durch die relativ geringe räumliche Ausdehnung des Magnetfeldes begrenzt.

Neuere Lösungen betreffen die nähere Ausgestaltung der Membranen und der Magnete, benutzen jedoch sämtlichst eigene Magnete in Form von Polschuhen oder ähnlichem (US 591 28 63), ohne das Problem der räumlichen Ausdehnung und Erzeugung des Magnetfeldes zu lösen.

Ein wesentliches Ziel der Erfindung ist es, die Lärmbelästigung durch die MRT-Anlage während der Untersuchung zu reduzieren. Die Geräuschdämmung mit passiven Systemen (z.B.: Ohrstöpseln) ist psychoakustisch unwirksam, da das Gehör im vergleichbarem Masse zur erreichten Dämpfung empfindlicher reagiert. Aktive Systeme, bestehend aus Kopfhörersystem und Schallschutzkapseln, realisieren gleiche Dämpfung und keine psychoakustische Effektschwächung - im Gegenteil, laute Musik senkt die Empfindlichkeit ("Noise-Covering", Effektverstärkung) und die Kommunikationsmöglichkeit mit Musik wird als angenehm empfunden und erhöht den Komfort und senkt die Abbrecherquote und der Patient verliert beim Musikhören das Zeitgefühl nicht.

Kombinierte Systeme aus Schallschutzkapseln und Kopfhörersystemen sind in der MRT bekannt und beschrieben. Es gibt verschiedene Systeme mit spezifischen Vor- und Nachteilen, beschrieben ist beispielsweise ein modifizierter Konuslautsprecher ohne eigenen Magneten als Kopfhörersystem. Dieses System ist robust und preiswert, es ist jedoch nicht fähig, tiefe Töne (unter 300 Hz) zu übertragen. Auch Systeme mit Piezo-Lautsprechern sind beschrieben, für diese Kombinationen gilt das oben gesagte, nur liegt hier die untere Grenzfrequenz noch höher (Bauart bedingt bei 500-800 Hz). Kombinationen mit elektrostatischen Kopfhörern sind ebenso beschrieben und kommerziell erhältlich. Diese Systeme weisen einen Frequenzgang auf, der ausreichend tief hinab reicht - ihre akustischen Eigenschaften sind sehr gut. Sie habe jedoch mehrere Nachteile. Insbesondere sind sie teuer, die Schalldämmung der Kapselgehörschützer wird stark reduziert, da die grosse Membran keine Dämmmaterialien auf der Ohr zugewandten Seite mehr zulässt und sie sind sicherheitstechnisch sehr problematisch. Die Kombination aus Kopfhörersystem (Kapazität) und Kabel (Induktivität) kann im Falle von Beschädigung einen Schwingkreis darstellen, der Hochfrequenzenergie des MRT-Senders aufnimmt. Das System würde bei den üblichen Sendeleistungen möglicherweise schnell sehr heiss und es besteht die Gefahr von Verbrennungen.

Der Erfindung liegt die Aufgabe zugrunde, einen akustischen Wandler für Breitbandlautsprecher oder Kopfhörer zu schaffen, welcher im Magnetfeld eines Magnetresonanztomographen gefahrlos und zuverlässig einsetzbar ist, ohne mit der Bildgebung zu interferieren, hohen Qualitätsanforderungen in einem weiten Frequenzbereich genügt, eine aktive Lärmbekämpfung ermöglicht und einfach und preiswert herstellbar sowie in der Realisierungsform als Kopfhörer mit einem Kapselgehörschützer kombinierbar ist.

Diese Aufgabe wird gelöst durch die Merkmale im Anspruch 1.

Zweckmäßige Ausgestaltungen der Erfindung sind in den Unteransprüchen enthalten.

Der Erfindung in der Realisierungsform als Lautsprecher liegt das Problem zugrunde, dass die hohen Störschallpegel von MRT-Anlagen durch aktive Lärmbekämpfung wirkungsvoll gesenkt werden können, wenn ein leistungsstarker Antischallerzeuger im Gradientenrohr der MRT-Anlage installiert werden kann. Insbesondere muss hierbei dem Umstand Rechnung getragen werden, dass die Handhabung magnetischer Materialien in heutzutage zur Anwendung gelangenden Magnetfeldflussdichten (1 T bis 3 T im klinischen Betrieb) ein äußerst großes Gefahrenpotential darstellt.

Die mit der Erfindung erzielten Vorteile bestehen darin, dass Schall mit definierten Eigenschaften in hoher Qualität und mit hohem Wirkungsgrad innerhalb des starken Magnetfeldes eines Magnetresonztomographen erzeugt werden kann. Dies umfasst neben Musik und Sprache auch die Erzeugung von Schall zur aktiven Lärmbekämpfung, wie sie mit Schlauchleitersystemen nicht und anderen elektrodynamischen Wandlern nur im inhomogenen Bereich des Magnetfeldes und in geringerer Qualität geleistet werden kann.

Die Vorteile von Faltmembranen werden besonders gut genutzt, wenn es gelingt, ein ausreichend grosses, ausreichend starkes und homogenes Magnetfeld, wie das eines Kernspintomografen, um die Membran herum aufzubauen.

Die Montage von Lautsprechern kann an beliebigen Stellen innerhalb des Magnetresonanztomographen und damit gemäß dem jeweiligen Zweck optimal angepasst erfolgen. Für den Einsatz als Antischallautsprecher ist dieser Aspekt wesentlich. Der Lautsprecher verfügt über ein breites Frequenzband und es können insbesondere Töne oberhalb einer Frequenz von 1 kHz erzeugt werden. Gleichzeitig stellt das angewandte Prinzip eines gleichmäßig und uniform auf sämtliche Teile der Lautsprechermembran wirkenden Antriebes sicher, dass die bei konventionellem, lokalem Konus-Antrieb auftretenden Biegeschwingungen und Verzerrungen nicht auftreten.
Der Einsatz im Magnetresonanztomographen ermöglicht aufgrund des im Vergleich zu praktischen Abmessungen des Lautsprechers räumlich weiter ausgedehnten Magnetfeldes eine praktisch beliebig ausgedehnte Membran. Die hierdurch mögliche äußerst geringe wirksame Masse führt zu hohem Wirkungsgrad und einem über weite Frequenzbereiche gleichmäßigen Übertragungsverhalten. Gleichzeitig ergibt sich durch den Einsatz einer großen Membranfläche die Möglichkeit zur effektiven Erzeugung von tiefen Tönen.

Im Magnetresonanztomografen kann ein bisher unerreicht grosses Verhältnis von Faltentiefe zu Faltenhöhe realisiert werden. Die wirksame Masse der Lautsprechermembran wird dadurch sehr gering. So wird z.B. bei einer Faltentiefe von 200mm und einer Faltenhöhe von 10mm die wirksame Masse der Membran gegenüber der tatsächlichen Masse um den Faktor 420 verringert. Dies bedeutet wiederum, dass die akustische Steifigkeit der Membran sehr hoch und nahezu unabhängig von ihren mechanischen Eigenschaften wird. Das ermöglicht verzerrungsfreie Schallabstrahlung auch bei hohen Schalldrücken. Der Wirkungsgrad des Schallerzeugung wird ebenfalls erhöht, da die Verluste durch positive und negative Beschleunigung der wirksamen Membranmasse gering sind.

Gemäß der Erfindung kann auch bei Kopfhörern ein bisher unerreicht grosses Verhältnis von Faltentiefe zu Faltenhöhe realisiert werden. Die wirksame Masse der Wandlermembran wird auch hier dadurch sehr gering und die akustische Steifigkeit der Membran sehr hoch und nahezu unabhängig von ihren mechanischen Eigenschaften.

Eine grosse Faltenfläche ermöglicht das Aufbringen vieler parallel angeordneter, elektrisch leitender Elemente, vorzugsweise flacher Drähte. Die leitenden Elemente sind auch elektrisch parallel geschaltet und ergeben so einen sehr geringen ohmschen Widerstand der Anordnung. Die elektrischen Verluste werden dadurch minimiert und es kommt zu keiner Wärmeentwicklung in den einzelnen Elementen. Die Betriebssicherheit und die Lebensdauer des Schallerzeugers werden dadurch erheblich vergrössert. Weiterhin hat die Anordnung gegenüber den beschriebenen Metallbändern (DE 2003 950) den Vorteil, dass durch die bei der Bildgebung von einem Kernspintomographen erzeugten starken magnetischen Wechselfelder mit einer Frequenz bis zu 1500 Hz nur sehr geringe Wirbelströme in den leitenden Elementen erzeugt werden können. Dies verhindert wiederum eine Erwärmung der leitenden Elemente und hat insbesondere keine störenden Einflüsse auf die magnetischen Gradientenfelder des Kernspintomografen.
Die für akustische Wandler untypisch grossen Magnetfeldstärken (bis 3T) eines Kernspintomografen vermitteln schon bei geringen, hörfrequenten Strömen durch die elektrisch leitenden Elemente eine grosse Antriebskraft (Lorentzkraft) auf die fest mit ihnen verbundene Membran. Dies ermöglicht eine wirksame Schallabstrahlung schon bei kleinen Stromstärken. Die von diesen Strömen erzeugten Magnetfelder sind entsprechend gering und beeinträchtigen die Homogenität des Hauptfeldes nicht, dass heisst, sie haben keinen störenden Einfluss auf die Bildgebung.

Der vollständige Verzicht auf ferromagnetische Materialien ermöglicht die unter allen Umständen sichere Handhabung des Antischallautsprechers. Anderenfalls können ferromagnetische Teile geschoßartig in Richtung des Zentrums des permanenten Magnetfeldes beschleunigt werden. Es sind keinerlei Sicherungsmaßnahmen zur Beherrschung von ferromagnetischen Kräften in der Nähe von MRT-Magneten erforderlich.

Einige Ausführungsbeispiele sind in den Zeichnungen dargestellt und werden im folgenden näher beschrieben.

Es zeigen
- Fig. 1a: eine gefaltete Membran mit parallel zu den Faltachsen verlaufenden in Reihe geschalteten Leiterbahnen,
- Fig. 1b: die Veränderung der Membran gemäß Fig. 1a bei Durchfluß eines Stromes durch die Leiterbahnen,
- Fig. 2a: eine gefaltete Membran mit orthogonal zu den Faltachsen verlaufenden parallelgeschalteten Leiterbahnen,
- Fig. 2b: die Veränderung der Membran gemäß Fig. 2a bei Durchfluß eines Stromes durch die Leiterbahnen,
- Fig. 3a: eine Membran mit einem Leiterbahnenblock,
- Fig. 3b: die Veränderung der Membran gemäß Fig. 3a bei Durchfluß eines Stromes durch die Leiterbahnen,
- Fig. 3c: eine Darstellung des Verhältnisses von Lufttaschenweite zu Lufttaschentiefe.

Fig. 1a zeigt ein mögliches Ausführungsbeispiel, bei welchem die Membran 1, bestehend aus elastischem, nicht oder nur schwach magnetischem Material, z.B. Papier, Vlies oder Kunststoff entlang einer zum Magnetfeld B des Magnetresonanztomographens orthogonalen oder nahezu orthogonalen Achse in eine oder mehrere Falten oder Wellen angeordnet ist, bzw. eine entsprechende Anordnung durch mehrere beweglich miteinander verbundene Einzelmembranen gebildet wird. Entlang der solcherart durch die Flächen 4 gebildeten Lufttaschen werden beiderseits jeweils eine oder mehrere Leiterbahnen 2 flächig und fest derart mit der Membran 1 verbunden, dass die Richtung der Leiterbahnen parallel oder nahezu parallel zu den Falt- bzw. Biegeachsen verläuft. Die Leiterbahnen 2 werden untereinander derart durch elektrische Verbindungen 3 miteinander verschaltet, dass die Leiterbahnen 2 an einander gegenüberliegenden Flächen 4 einer Lufttasche von ein und demselben elektrischen Strom in entgegengesetzter Orientierung durchflossen werden.
Fig. 1b zeigt die in Fig. 1a dargestellte Anordnung bei Durchfluss eines Stromes I durch die Leiterbahnen 2. Das äußere Magnetfeld B des Magnetresonanztomographen vermittelt eine auslenkende Kraft auf die Leiterbahnen 2, dessen Orientierung durch die Richtung des durchfliessenden Stromes bestimmt wird. Eine Leiteranordnung wie beschrieben bewirkt, daß die Lufttaschen auf einer Seite der gefalteten bzw. gewellten Membranfläche 4 durch sich auf einander zu bewegende Leiterbahnen 2 verengt werden, während die auf der anderen Seite der gefalteten Membran befindlichen Lufttaschen geweitet werden. Ein hörfrequenter Strom führt zu einem gleichsinnigen und gemeinsamen Öffnen bzw. Schließen der Lufttaschen auf beiden Seiten der gefalteten bzw. gewellten Membran 1. Die durch diese Bewegungen hervorgerufenen Druckschwankungen innerhalb des überstrichenen Luftvolumens werden als Schallwelle beidseitig senkrecht zur Membrangesamtfläche abgestrahlt. Der Wirkungsgrad dieser Anordnung ist optimal, wenn das Magnetfeld B des Magnetresonanztomographen senkrecht zur gefalteten bzw. gewellten Membrangesamtfläche orientiert ist. Ein Abweichen von dieser Geometrie, sei es durch Krümmung oder Verdrehung der gesamten Anordnung oder von Teilen hiervon verringert den Wirkungsgrad, ohne jedoch die Funktionsfähigkeit in Frage zu stellen.

Für Kopfhörer ist ein Abweichen von dieser Geometrie, sei es durch Krümmung oder Verdrehung der gesamten Anordnung oder von Teilen hiervon sinnvoll. Der Wirkungsgrad der Schallerzeugung wird verringert und somit die abgestrahlte Schallenergie auf für Kopfhörer übliche und gefahrlose Werte reduziert. Der Kopfhörer kann dann mit einer elektrischen Leistung betrieben werden, wie sie üblicherweise von Kopfhörerausgängen von Audiogeräten zur Verfügung gestellt wird.
Die Membran wird in den Kapselgehörschützer so eingesetzt, dass sie beim Tragen fast parallel zum Hauptfeld des Kernspintomografen ausgerichtet ist. Der verbleibende Platz im Kapselgehörschützer wird mit akustischem Dämmmaterial gefüllt, so dass die passive Dämpfung erhalten bleibt.

Fig. 2a zeigt ein Ausführungsbeispiel, bei welchem die Membran 1, entlang einer zum Magnetfeld B des Magnetresonanztomographens parallelen oder nahezu parallelen Achse in eine oder mehrere Falten oder Wellen angeordnet ist, bzw. eine entsprechende Anordnung durch mehrere beweglich miteinander verbundene Einzelmembranen gebildet wird. Eine oder mehrere flexible Leiterbahnen 2 werden flächig und fest derart mit der Membran 1 verbunden, dass die Richtung der Leiterbahnen 2 orthogonal oder nahezu orthogonal zu den Falt- bzw. Biegeachsen 5 verläuft. Die solcherart angebrachten Leiterbahnen 2 werden elektrisch parallel geschaltet.

Fig. 2b zeigt die in Fig. 2a dargestellte Anordnung bei Durchfluss eines Stromes I durch die Leiterbahnen 2. Das äußere Magnetfeld B des Magnetresonanztomographen vermittelt eine deformierende Kraft auf die Leiterbahnen 2, deren Orientierung durch die Richtung des durchfliessenden Stromes bestimmt wird. Eine Leiteranordnung wie beschrieben bewirkt, daß die Lufttaschen auf einer Seite der gefalteten bzw. gewellten Membran 1 verengt werden, während die auf der anderen Seite der gefalteten Membran 1 befindlichen Lufttaschen geweitet werden. Ein hörfrequenter Strom führt zu einem gleichsinnigen und gemeinsamen Öffnen bzw. Schließen der Lufttaschen auf beiden Seiten der gefalteten bzw. gewellten Membran 1. Die durch diese Bewegungen hervorgerufenen Druckschwankungen innerhalb des überstrichenen Luftvolumens werden als Schallwelle beidseitig senkrecht zur Membrangesamtfläche abgestrahlt. Der Wirkungsgrad dieser Anordnung ist optimal, wenn das Magnetfeld B des Magnetresonanztomographen senkrecht zu den Leiterbahnen 2 orientiert ist. Ein Abweichen von dieser Geometrie, sei es durch Krümmung oder Verdrehung der gesamten Anordnung oder von Teilen hiervon verringert den Wirkungsgrad, ohne jedoch die Funktionsfähigkeit in Frage zu stellen.

Fig. 3a zeigt den wirksamen Teil eines Ausführungsbeispiels (ohne Halterung), bei welchem die Membran 1 entlang einer zum Magnetfeld B des Magnetresonanztomographen orthogonalen oder nahezu orthogonalen Achse in eine oder mehrere Falten oder Wellen angeordnet ist, bzw. eine entsprechende Anordnung durch mehrere beweglich miteinander verbundene Einzelmembranen gebildet wird. Eine oder mehrere als Zuleitungen 2b dienende Leiter werden flächig und fest derart mit der Membran 1 verbunden, dass die Richtung der Leiter orthogonal oder nahezu orthogonal zu den Falt- bzw. Biegeachsen verläuft. Zusätzlich werden parallel oder nahezu parallel zur Faltachse und damit orthogonal oder nahezu orthogonal zur Richtung des Magnetfeldes B des Magnetresonanztomographen eine oder mehrere Leiterbahnen 2a flächig und fest mit der Membran 1 verbunden. Die Leiterbahnen 2a werden mit den Zuleitungen 2b auf beiden Seiten der durch die Membran 1 gebildeten Lufttasche elektrisch parallel geschaltet. Die Stromzufuhr hat derart zu erfolgen, dass ein und derselbe elektrische Strom die Leiterbahnen 2a auf gegenüberliegenden Seiten der Lufttasche in entgegengesetzter Orientierung durchfließt.

Mehrere Leiterbahnen 2a sind mittels Zuleitungen 2b zu Leiterbahnblöcken 6 zusammengeschaltet.

Fig. 3b stellt eine solche Anordnung bei Durchfluss eines Stromes I dar. Eine bei Stromdurchfluss durch die Leiterbahnen 2 vom Magnetfeld B vermittelte Kraft bewirkt, dass die durch die gefaltete Membran 1 gebildete Lufttasche geweitet bzw. verengt wird. Ein hörfrequenter Strom verursacht innerhalb des überstrichenen Luftvolumens eine gleichsinnige Druckschwankung, welche als Schallwelle abgestrahlt wird.

Die in Fig. 3a und 3b dargestellte Anordnung ermöglicht durch die Aufbringung mehrerer paralleler wirksamer Leiterbahnen 2a einen großflächigen und wirbelstromfreien Antrieb der Membran 1. Berücksichtigt man die im Vergleich zu den Abmessungen eines Wandlers große räumliche Ausdehnung des Magnetfeldes B des Magnetresonanztomographen, so ist die Ausführung eines Wandlers mit zusätzlich erhöhtem Wirkungsgrad möglich, da das Wirkungsgrad bestimmende Verhältnis von Lufttaschenweite a zu Lufttaschentiefe b (s. Fig. 3c) durch Vergrößerung der Tiefe b gesenkt werden kann.

Die Erfindung ist nicht beschränkt auf die hier beschriebenen Ausführungsbeispiele. Vielmehr ist es möglich, durch geeignete Kombination der genannten Mittel und Merkmale weitere Ausführungsvarianten zu realisieren, ohne den Rahmen der Erfindung zu verlassen.

## Patentansprüche

1. Akustischer Wandler für Breitband-Lautsprecher oder Kopfhörer zur Schallerzeugung und zur Verwendung im homogenen und/oder inhomogenen Magnetfeld eines Magnetresonanztomographen unter Ausnutzung der Lorentz-Kraft,
**dadurch gekennzeichnet, daß**
die Schallerzeugung durch eine oder mehrere, Lufttaschen bildende Membranen (1) erfolgt, wobei die Membranen (1) aus elastischem, nicht magnetischem oder schwach magnetischem Material bestehen und flächig und fest mit Leiterbahnen (2) verbunden sind, auf die bei Stromfluss die Lorentz-Kraft, vermittelt durch das Magnetfeld des Magnetresonanztomographen, als Antriebskraft wirkt.

2. Akustischer Wandler nach Anspruch 1,
**dadurch gekennzeichnet, daß**
die Lufttaschen durch Flächen (4) der Membranen (1) gebildet werden und die Flächen (4) durch Falt- oder Biegeachsen (5) begrenzt werden.

3. Akustischer Wandler nach Anspruch 2,
**dadurch gekennzeichnet, daß**
die Leiterbahnen (2) parallel zu den Falt- oder Biegeachsen (5) verlaufen und elektrisch in Reihe geschaltet sind.

4. Akustischer Wandler nach Anspruch 2 oder 3,
**dadurch gekennzeichnet, daß**
mehrere Leiterbahnen (2a) mittels Zuleitungen (2b) zu einem Leiterbahnenblock (6) zusammengeschaltet sind und die Leiterbahnblöcke (6) parallel zu den Falt- oder Biegeachsen (5) verlaufen.

5. Akustischer Wandler nach Anspruch 2,
**dadurch gekennzeichnet, daß**
die Leiterbahnen (2) orthogonal oder nahezu orthogonal zu den Falt- oder Biegeachsen (5) verlaufen.

6. Akustischer Wandler nach Anspruch 5,
**dadurch gekennzeichnet, daß**
mehrere Leiterbahnen (2) elektrisch parallel geschaltet sind.

7. Akustischer Wandler nach Anspruch 1,
**dadurch gekennzeichnet, daß**
zur Steigerung des Wirkungsgrades zwei oder mehrere Membranen (1) derart angeordnet sind, daß eine gegensinnig gerichtete Auslenkung die Verdrängung eines größeren Luftvolumens realisiert.

8. Akustischer Wandler nach Anspruch 1,
**dadurch gekennzeichnet, daß**
durch Auffaltung einer oder mehrerer Membranen (1) sowie durch Befestigung der Leiterbahnen (2) entlang der Flächen (4) der Stromfluss durch die Leiterbahnen (2) in wechselseitig entgegengesetzter Orientierung erfolgt.

9. Akustischer Wandler nach Anspruch 1,
**dadurch gekennzeichnet, daß**
durch kompensatorische Anordnung der Leiterbahnen (2) das in der Umgebung des Lautsprechers aufgebaute zusätzliche magnetische Feld minimiert wird.

10. Akustischer Wandler in Realisierungsform als Lautsprecher nach Anspruch 1,
**dadurch gekennzeichnet, daß**
er als Auskleidung der Innenwände des Tomographen mit Falzen, Volumenlautsprecher, ausgebildet ist.

11. Akustischer Wandler in Realisierungsform als Lautsprecher nach Anspruch 1 zur Verwendung als Antischall-Lautsprecher.

12. Akustischer Wandler in Realisierungsform als Lautsprecher nach Anspruch 1 zur Verwendung innerhalb des im Magnetresonanztomographen angeordneten Teils einer Gegensprechanlage.

## Claims

1. Acoustic transducer for broadband loudspeakers or headphones for sound generation and for use in a homogenous and/or inhomogeneous magnetic field of a magnetic resonance tomograph using Lorentz force,
**characterized in that**
sound generation takes place by one or more membranes (1) that form air pockets, whereby the membranes (1) consist of elastic, nonmagnetic or weakly magnetic material and are connected two-dimensionally and securely to printed conductors 2 on which a Lorentz force conveyed by the magnetic field of the magnetic resonance tomograph acts as a driving power when current flows.

2. Acoustic transducer according to claim 1, wherein the air pockets are formed by the surfaces (4) of the membranes (1), and the surfaces (4) are bordered by the fold or bending axes (5).

3. Acoustic transducer according to claim 2, wherein the printed conductors (2) run parallel to the fold or bending axes (5) and are electrically connected in series.

4. Acoustic transducer according to claim 2 or 3, wherein several printed conductors (2a) are interconnected by means of feed lines (2b) into a printed conductor block (6), and the printed conductor blocks (6) run parallel to the fold or bending axes (5).

5. Acoustic transducer according to claim 2, wherein the printed conductors (2) run orthogonally or almost orthogonally to the fold or bending axes (5).

6. Acoustic transducer according to claim 5, wherein several printed conductors (2) are electrically connected in parallel.

7. Acoustic transducer according to claim 1, wherein to increase efficiency two or more membranes 1 are arranged such that deflection pointed in the opposite directions accomplishes displacement of a larger air volume.

8. Acoustic transducer according to claim 1, wherein current flow through the printed conductors 2 takes place in an orientation which is opposite on alternating sides by folding up one of more membranes 1 and by attachment of the printed conductors 2 along the surfaces 4.

9. Acoustic transducer according to claim 1, wherein the additional magnetic field which has built up in the vicinity of the loudspeaker is minimized by the compensatory arrangement of the printed conductors 2.

10. Acoustic transducer in an implementation as a loudspeaker according to claim 1, wherein it is made as lining of the inside walls of the tomograph with folds (volume loudspeaker).

11. Acoustic transducer in an implementation as a loudspeaker according to claim 1 for use as an antinoise loudspeaker.

12. Acoustic transducer in an implementation as a loudspeaker according to claim 1 for use within part of a two-way intercom system, the part being located in the magnetic resonance tomograph.

## Revendications

1. Convertisseur acoustique pour haut-parleur à large bande ou écouteur pour la génération de sons et pour l'utilisation en champ magnétique homogène et/ou non homogène d'un tomographe à résonance magnétique recourant à la force de Lorentz,
**caractérisé en ce que**
les sons sont générés par une ou plusieurs membranes (1) formant des poches d'air, lesdites membranes (1) étant en matériau élastique non magnétique ou faiblement magnétique, et fixement reliées en nappe à des rails conducteurs (2) sur lesquels la force de Lorentz, transmise par le champ magnétique du tomographe à résonance magnétique, agit comme force d'entraînement, en cas de conduction de courant.

2. Convertisseur acoustique selon la revendication 1,
**caractérisé en ce que**
les poches d'air sont formées par des surfaces (4) des membranes (1) et les surfaces (4) sont délimitées par des axes de pliage ou de courbure (5).

3. Convertisseur acoustique selon la revendication 2,
**caractérisé en ce que**
les rails conducteurs (2) s'étendent parallèlement aux axes de pliage ou de courbure (5) et sont électriquement montés en ligne.

4. Convertisseur acoustique selon la revendication 2 ou 3,
**caractérisé en ce que**
plusieurs rails conducteurs (2a) sont raccordés au moyen de lignes (2b) pour former un bloc de rails conducteurs (6) et les blocs de rails conducteurs (6) s'étendent parallèlement aux axes de pliage ou de courbure (5).

5. Convertisseur acoustique selon la revendication 2,
**caractérisé en ce que**
les rails conducteurs (2) s'étendent orthogonalement ou presque orthogonalement aux axes de pliage ou de courbure (5).

6. Convertisseur acoustique selon la revendication 5,
**caractérisé en ce que**
plusieurs rails conducteurs (2) sont électriquement montés en parallèle.

7. Convertisseur acoustique selon la revendication 1,
**caractérisé en ce que**
pour une élévation du degré d'efficacité, deux ou plusieurs membranes (1) sont disposées de manière à ce qu'un renvoi dans le sens inverse réalise le refoulement d'un important volume d'air.

8. Convertisseur acoustique selon la revendication 1,
**caractérisé en ce que**
le pliage d'une ou de plusieurs membranes (1) ainsi que la fixation des rails conducteurs (2) le long des surfaces (4) provoque une orientation alternée en sens opposés de la conduction de courant par les rails conducteurs (2).

9. Convertisseur acoustique selon la revendication 1,
**caractérisé en ce que**
la disposition compensatoire des rails conducteurs (2) minimise le champ magnétique additionnel créé dans l'environnement du haut-parleur.

10. Convertisseur acoustique réalisé sous forme de haut-parleur selon la revendication 1,
**caractérisé en ce qu'**
il est formé comme habillage des parois intérieures du tomographe avec des agrafes comme haut-parleur volumique.

11. Convertisseur acoustique réalisé sous forme de haut-parleur selon la revendication 1, destiné à être utilisé en tant que haut-parleur absorbeur de bruit.

12. Convertisseur acoustique réalisé sous forme de haut-parleur selon la revendication 1, destiné à être utilisé à l'intérieur de la partie d'une installation d'interphone disposée dans le tomographe à résonance magnétique.
